# EUROPÄISCHE PATENTSCHRIFT

(11) **EP 0 464 356 B1**
(45) Veröffentlichungstag und Bekanntmachung des Hinweises auf die Patenterteilung: **28.04.1993**
(21) Anmeldenummer: 91108401.0
(22) Anmeldetag: 24.05.1991
(51) Int. Cl.: F15B 15/14, F15B 15/28, F15B 15/22

(54) **Plungerzylinder**
Plunger-type cylinder
Vérin à piston plongeur

(30) Priorität: 03.07.1990 DE 4021070
(43) Veröffentlichungstag der Anmeldung: 08.01.1992
(73) Patentinhaber: PUTZMEISTER-WERK MASCHINENFABRIK GMBH, 72631 Aichtal (DE)
(72) Erfinder: Hurr, Hellmut, W-7410 Reutlingen (DE); Benckert, Hartmut, Dr., W-7024 Filderstadt 1 (DE)
(74) Vertreter: Wolf, Eckhard, Dr.-Ing.

(56) Entgegenhaltungen:
- BE-A- 568 140
- DE-A- 2 442 731
- FR-A- 1 125 573
- FR-A- 1 204 041
- FR-A- 2 544 804
- US-A- 3 648 568
- US-A- 4 363 261

## Beschreibung

Die Erfindung betrifft einen Plungerzylinder mit einem bodenseitig geschlossenen, mit Druckflüssigkeit beaufschlagbaren Zylinder und einem in in ringförmigen Einstichen des Zylinders angeordneten Führungs-, Dicht- und/oder Abstreifringen geführten, öffnungsseitig aus dem Zylinder herausragenden Plungerkolben.

Plungerkolben haben einen glatten, meist geschliffenen oder hartverchromten Mantel, der in der Packung aus Führungs-, Dicht- und/oder Abstreifringen geführt wird (FR-A-1125573, Fig.1). Dadurch kann die Oberflächenbehandlung der Zylinderinnenfläche entfallen. Die Plungerzylinder sind vor allem für hohe Drücke geeignet und werden beispielsweise für den Antrieb von Rohrweichen in Dickstoffpumpen eingesetzt. Die Betätigung der Plungerzylinder erfolgt meist über hydraulische Folgesteuerungen, für deren Auslösung Signalabgriffe, die den Zustand der Aggregate anzeigen, erforderlich sind. Bei Hydrozylindern, deren Kolben die Dichtelemente, wie Kolben- und Abstreifringe tragen, ist es zwar bekannt, am Zylinder hydraulische Signalabgriffe vorzusehen (US-A-3648568). Eine Übertragung dieser Techniken auf Plungerzylinder ist jedoch nicht ohne weiteres möglich, da das Abdichten des Signalabgriffraums mit den im Zylinder angeordneten Führungs- und Dichtelementen mit Schwierigkeiten verbunden ist, die vor allem darin begründet sind, daß im Bereich des Signalabgriffs hohe Druckspitzen und damit hohe Fließgeschwindigkeiten auftreten, die bei den von außen nach innen wirkenden Zylinderdichtungen zu einem frühzeitigen Verschleiß führen, zumal Plungerzylinder regelmäßig für hohe Drücke ausgelegt sind. In Anlagen mit Plungerzylindern hat man sich deshalb meist mit indirekten Signalabgriffen, wie induktive Wegabnehmer oder Verzögerungsdrosseln in Steuerungsleitungen beholfen.

Ausgehend hiervon liegt der Erfindung die Aufgabe zugrunde, einen Plungerzylinder zu schaffen, der einen unmittelbaren hydraulischen Signalabgriff ermöglicht und trotzdem für hohe Drücke ausgelegt werden kann und eine ausreichende Führung des Plungerkolbens gewährleistet.

Zur Lösung dieser Aufgabe wird die im Patentanspruch 1 angegebene Merkmalskombination vorgeschlagen. Weitere vorteilhafte Ausgestaltungen und Weiterbildungen der Erfindung ergeben sich aus den abhängigen Ansprüchen.

Die erfindungsgemäße Lösung geht von der Erkenntnis aus, daß der Plungerkolben auf der Druckseite in unmittelbarer Nähe des Signalabgriffs sowohl eine gute Führung als auch eine gute und verschleißfreie Abdichtung erfordert, um über eine lange Standzeit ein Durchkriechen von Öl in diesem Bereich und damit Fehlsignale zu vermeiden. Dementsprechend werden gemäß der Erfindung folgende Lösungsmerkmale vorgeschlagen:
- einen am Zylindermantel angeordneten hydraulischen Signalabgriffstutzen,
- eine den Zylindermantel durchsetzende, den Signalabgriffstutzen mit dem Zylinderinneren verbindende Querbohrung,
- einen auf der Zylinderinnenseite der Querbohrung angeordneten, an seiner öffnungsseitigen und bodenseitigen Flanke durch je einen über die Zylinderinnenfläche überstehenden Führungs- und/oder Dichtring begrenzten Ringkanal, wobei der die bodenseitige Flanke begrenzende Führungs- und Dichtring als offener, an seinen Öffnungskanten einen Haarspalt bildender Metallring ausgebildet ist, der in einem mit einem elastomeren Dichtring hinterlegten ringförmigen Einstich des Zylinders angeordnet ist,
- mindestens eine im Plungerkolben angeordnete, mit der Bodenseite des Zylinders kommunizierende, im Abstand vom bodenseitigen Kolbenende den Kolbenmantel durchdringende Steuerbohrung.

Der erfindungsgemäße vollhydraulische Signalabgiff spricht auf den ausgefahrenen Zustand des Plungerkolbens an. Im Falle einer Rohrweiche für Dickstoffpumpen sind demgemäß zwei Plungerzylinder vorgesehen, die abwechselnd ein Endsignal abgeben.

Der erfindungsgemäße Metallring ist zwar geschlitzt und kann damit von innen her in den Einstich der Zylinderinnenwand eingesetzt werden. Im eingesetzten Zustand liegen die als Schnittflächen ausgebildeten Schlitzkanten jedoch exakt gegeneinander an, so daß nur eine Haarnut verbleibt. Die Innenfläche des Metallrings ist zylindrisch geschliffen und steht geringfügig über den Zylindermantel nach innen über, so daß er eine Führung bildet. Der Metallring hat damit sowohl eine dichtende als auch eine zentrierende Funktion. Der auf der Innenseite des Metallrings im Einstich angeordnete elastomere O-Ring sorgt dafür, daß der Metallring am Plungerkolben außen satt anliegt und der Stoß zwischen den beiden freien Metallringenden trotzdem Null ist. Der elastomere Dichtring muß jedoch so eingepaßt sein, daß beim Überfahren der Steuerbohrungen des Plungerkolbens kein merkliches Zurückfedern stattfinden kann, so daß ein Kriechen von Druckflüssigkeit und damit eine Fehlauslösung vermieden wird.

Vorteilhafterweise beträgt die radial gemessene Wandstärke des Metallrings ein Mehrfaches der Ringkanaltiefe, während die axiale Erstreckung des Metallringes ein Mehrfaches seiner radial gemessenen Wandstärke beträgt. Weiter sollte die Wandstärke des hinterlegten elastomeren Dichtrings ein Mehrfaches der radial gemessene Wandstärke des Metallrings betragen.

Gemäß einer bevorzugten Ausgestaltung der Erfindung ist in bodenseitigem Abstand von dem metallischen Führungs- und Dichtring zusätzlich ein geschlitzter, an seinen Schlitzkanten einen Haarspalt bildender Dichtring aus Kunststoff in einem mit einem elastomeren Dichtring hinterlegten ringförmigen Einstich des Zylinders angeordnet. Der zusätzliche Dichtring gewährleitstet, daß ein stufenweiser Druckabbau bis zum Signalabgriffsraum erfolgt. Während der metallische Führungs- und Dichtring eine Art Grobdichtung bildet, erfolgt die Feindichtung über den beispielsweise aus PTFE bestehenden Kunststoffdichtring. Die weiche Kunststoffdichtung paßt sich der Plungeroberfläche besser an und dichtet dadurch besser ab als die metallische Dichtung. Die Metalldichtung gewährleistet andererseits im unmittelbaren Druckabgriffsbereich eine bessere Führung und eine geringere Verschleißanfälligkeit bei den dort auftretenden hohen Strömungsgeschwindigkeiten.

Der die Ringnut öffnungsseitig begrenzende Führungs- und Dichtring unterliegt nicht den hohen mechanischen Beanspruchungen des bodenseitig begrenzenden Führungs- und Dichtrings und kann daher beispielsweise als Führungsband aus mit Bronze gefüllten PTFE oder aus Epoxidharz-getränktem Textilband bestehen.

Weiter wird vorteilhafterweise im bodenseitigen Abstand vom Kunststoff-Führungs- und Dichtring ein axial langgestrecktes Führungsband angeordnet, das ebenfalls aus mit Bronze gefülltem PTFE oder aus Epoxidharz-getränktem Textilband bestehen kann.

Gemäß einer weiteren bevorzugten Ausgestaltung der Erfindung weist der Plungerkolben einen bodenseitig offenen Hohlraum sowie mehrere über den Umfang verteilt angeordnete, in den Hohraum mündende Querbohrungen als Steuerbohrungen auf. Über diese Steuerbohrungen wird beim Überfahren des im Bereich des Signalabgriffs angeordneten Ringkanals ein Kurzschluß hergestellt und eine Ölmenge abgegeben, die das Schaltsignal auslöst. Durch die Anordnung mehrerer über den Umfang verteilt angeordneter Steuerbohrungen im Plungerkolben wird die abgegebene Ölmenge über den Umfang verteilt und damit die lokale Strömungsgeschwindigkeit zur Vermeidung von Zerstörungen in den benachbarten Dichtungen vermindert.

Während sich der Signalabgriffstutzen erfindungsgemäß in der Nähe des öffnungsseitigen Zylinderendes befindet, ist der Anschlußstutzen für die Druckflüssigkeit zweckmäßig in der Nähe des bodenseitigen Endes am Zylindermantel angeordnet.

Gemäß einer weiteren bevorzugten Ausgestaltung der Erfindung ist der Plungerkolben mit einem bodenseitigen zylindrischen Hohlraum auf einen unter Freilassung eines Ringraums koaxial über den Zylinderboden überstehenden zylindrischen Dämpfungszapfen aufschiebbar. Zur Erleichterung des Aufschiebens ist der zylindrische Dämpfungszapfen mit einem stirnseitigen Führungskonus versehen, während der Hohlraum des Plungerkolbens zum bodenseitigen Kolbenende hin aus dem gleichen Grund konisch erweitert sein kann. Die Dämpfungswirkung wird im wesentlichen dadurch erzielt, daß der Dämpfungszapfen ein geringes Untermaß von wenigen Zehntel mm, vorzugsweise 2/10 mm gegenüber dem Hohlrauminnenmaß des Plungerkolbens aufweist, während der Zylinder in seinem bodennahen Bereich ein geringes Untermaß von wenigen Zehntel mm, vorzugsweise ca. 2/10 mm gegenüber dem Außenmaß des Plungerkolbens aufweist. Die dadurch gebildeten Zwischenräume reichen aus, um die Druckflüssigkeit gedämpft zum Anschlußstutzen hin zu verdrängen und den Plungerkolben beim Anfahren ausreichend schnell wieder aus der Endlage herauszubringen. Weiter ist der Dämpfungszapfen im Bereich seiner Mantelfläche mit Ringnuten versehen, über die sich ein Ölpolster mit Zentrierwirkung ausbilden kann.

Eine weitere vorteilhafte Ausgestaltung der Erfindung sieht vor, daß der Plungerzylinder im Bereich des Anschlußstutzens eine Querschnittserweiterung aufweist, die bodenseitig durch eine Konusflanke begrenzt ist. Die bodenseitige Kante (Dämpfungskante) der Konusflanke ist dabei zweckmäßig hinter der bodenseitigen Kante (Führungskante) des Führungskonus angeordnet. Durch den Versatz zwischen Führungskante und Dämpfungskante erfolgt damit das Aufschieben und Dämpfen in zwei Stufen. Um andererseits ein rasches Ausfahren des Plungerkolbens zu ermöglichen, ist gemäß einer weiteren vorteilhaften Ausgestaltung der Erfindung der Abstand der Steuerbohrungen vom bodenseitigen Kolbenende größer als der Abstand der bodenseitigen Konuskanten vom Zylinderboden.

Im folgenden wird die Erfindung anhand eines in der Zeichnung in schematischer Weise dargestellten Ausführungsbeispiels näher erläutert.

Die einzige Figur zeigt einen Plungerzylinder mit hydraulischem Signalabgriff in längsgeschnittener Darstellung.

Der Plungerzylinder besteht im wesentlichen aus einem einseitig an seinem Boden 10 geschlossenen Zylinder 12 und einem im Zylinder 12 axial verschiebbaren, über die Zylinderöffnung 14 überstehenden Plungerkolben 16. An den freien Enden des Zylinders 12 und des Plungerkolbens 16 ist je eine Kugel 18 bzw. 20 angeformt, die zur Aufhängung des Plungerzylinders dient. Anstelle der Kugeln 18, 20 können auch andere Gelenke vorgesehen werden.

Der Plungerkolben 16 weist eine glatte, vorzugsweise geschliffene oder hartverchromte zylindrische Mantelfläche 22 auf und ist mit einem bodenseitig offenen Hohlraum 24 versehen. Die dadurch gebildete, im wesentlichen zylindrische Wandung des Plungerkolbens weist im Abstand vom bodenseitigen Ende 26 mehrere in Umfangsrichtung verteilt angeordnete, als Querbohrungen ausgebildete Steuerbohrungen 28 auf.

Der Zylinder 12 weist zwei über seine Mantelfläche 30 überstehende Stutzen 32, 34 auf, von denen der Stutzen 32 als Anschlußstutzen für die Druckflüssigkeit und der Stutzen 34 als Signalabgriffsstutzen ausgebildet ist. Der in Bodennähe angeordnete Anschlußstutzen 32 mündet über eine weite Querbohrung 36 und einen Ringkanal 38 in das Zylinderinnere, so daß der Plungerkolben 16 bodenseitig mit Druckflüssigkeit beaufschlagt werden kann. Der in der Nähe der Zylinderöffnung 14 angeordnete Signalabgriffstutzen 34 ist über eine enge Querbohrung 40 und einen Ringkanal 42 mit dem Zylinderinneren verbunden.

Die Zylinderinnenfläche weist mehrere ringnutenförmige Einstiche 44 bis 54 auf, die zur Aufnahme von Führungs-, Dicht- und/oder Abstreifringen 56 bis 66 bestimmt sind. Die in der öffnungsseitig offenen Nut 44 und in der eingeschlossenen Nut 46 angeordneten elastomeren Ringe 56, 58 haben sowohl eine Abstreif- als auch eine Dichtfunktion, während den relativ langgestreckten, in den Flachnuten 48 und 54 angeordneten Führungsbändern 60, 66 vor allem eine Führungsfunktion für den Plungerkolben zukommt. Die Führungsbänder bestehen vorzugsweise aus mit Bronze gefülltem PTFE oder aus einem Epoxidharz-getränkten Textilband. In den der Querbohrung 40 bodenseitig benachbarten Nuten 50, 52 sind zwei weitere Ringe 62, 64 angeordnet, denen im Hinblick auf die Abdichtung des ringkanalförmigen Signalabgriffraums 42 und die Führung des Plungerkolbens 16 in diesem Bereich eine Spezialaufgabe zukommt. Der in der Nut 50 mit einem elastomeren O-Ring 63 hinterlegte Ring 62 ist als geschlitzter Metallring ausgebildet, der zusammen mit dem Führungsband 60 den Ringkanal 42 seitlich begrenzt. Die Schnittflächen des offenen Metallrings 62 liegen im eingesetzten Zustand unter Bildung eines Haarspaltes dicht gegeneinander an. Der an seiner Innenfläche exakt auf Kolbenmaß geschliffene Metallring gewährleistet eine verschleißfeste Kolbenführung und eine lecksichere Flüssigkeitsabdichtung. Gleichwohl kommt dem Metallring nur die Funktion einer Grobdichtung zu. Die Feinabdichtung des Signalabgriffs erfolgt über den Kunststoffring 64, der sich in der Nut 52 auf einem elastomeren O-Ring 65 abstützt.

Gelangt der Plungerkolben 16 beim Ausfahren mit seinen Steuerbohrungen 28 in den Bereich des Ringkanals 42, so tritt Druckflüssigkeit in den Signalabgriffsstutzen 34 aus und löst in einem dort angeschlossenen Schaltventil einen Schaltvorgang aus. Durch die Ausbildung der Dichtung 62, 63 ist sichergestellt, daß trotz der aufgrund der hohen Arbeitsdrücke beim Schaltvorgang auftretenden Druckspitzen und hohen Strömungsgeschwindigkeiten keine nennenswerten Verschleißerscheinungen oder gar Zerstörungen an den Dichtungen auftreten.

Um darüberhinaus beim Einfahren des Plungerkolbens 16 ein hartes Anschlagen gegen den Zylinderboden 10 zu vermeiden, ist ein über den Zylinderboden koaxial überstehender Dämpfungszapfen 68 vorgesehen, der einen zylindrischen Ringraum 70 zur Aufnahme des bodennahen Kolbenendes begrenzt. Die Zwischenräume zwischen der Oberfläche des Zapfens 68 und der benachbarten Hohlrauminnenfläche des Plungerkolbens 16 sowie zwischen der Plungeraußenfläche und der bodennahen Zylinderinnenfläche betragen jeweils etwa 2/10 mm, so daß beim Einfahren des Plungerkolbens Druckmittel gedämpft zum Stutzen hin verdrängt werden kann und der Plungerkolben beim Anfahren ausreichend schnell wieder aus seiner Endlage herausführbar ist. Die drei Ringnuten 71 auf dem Dämpfungszapfen 68 sorgen für ein ausreichendes Öl-polster im engen Zwischenraum und damit für eine gute Zentrierwirkung. Der Dämpfungszapfen 68 trägt stirnseitig einen durch eine Führungskante 72 begrenzten Führungskonus 74. Auch der Plungerkolben 16 weist an seinem bodenseitigen Ende 26 innenseitig einen Auflaufkonus 76 auf. Der in der Zylinderwandung im Bereich des Anschlußstutzens 32 ausgesparte Ringkanal 38 ist bodenseitig konisch ausgebildet und durch eine Dämpfungskante 78 begrenzt. Der Versatz zwischen der Führungskante 72 des Dämpfungszapfens 68 und der Dämpfungskante 78 sorgt dafür, daß das Aufschieben und Dämpfen des Plungerkolbens beim Einfahrvorgang in zwei Stufen erfolgt. Die Steuerbohrungen 28 sind auch im vollständig eingefahrenen Zustand des Plungerkolbens 16 noch in den querschnitterweiterten Bereichen des Führungskonus 74 und des Ringkanals 38 angeordnet, so daß zur Beschleunigung des Anfahrvorgangs Druckflüssigkeit von der Anschlußseite über die Steuerbohrungen 28 in den Hohlraum 24 einströmen kann.

Zusammenfassend ist folgendes festzustellen: Die Erfindung bezieht sich auf einen Plungerzylinder, an dessen Zylindermantel 30 ein hydraulischer Signalabgriffstutzen 34 angeordnet ist. Der Signalabgriffstutzen ist über eine Querbohrung 40 mit dem Zylinderinneren verbunden. Auf der Zylinderinnenseite der Querbohrung 40 befindet sich ein Ringkanal 42, der an seinen öffnungsseitigen und bodenseitigen Flanken durch Führungs- und Dichtringe 60,62 begrenzt ist. Der die bodenseitige Flanke begrenzende Dichtring 62 ist als offener Metallring ausgebildet, der in einem einen elastomeren Dichtring 63 hinterlegten ringförmigen Einstich 50 des Zylinders 12 angeordnet ist. Der Plungerlkolben 16 weist mehrere mit der Bodenseite des Zylinderinnenraums kommunizierende, im Abstand vom bodenseitigen Kolbenende 26 den Kolbenmantel 22 durchdringende Steuerbohrung 28 auf, die beim Überfahren des Ringkanals 42 über den Signalabgriff einen Schaltvorgang auslösen.

## Patentansprüche

1. Plungerzylinder mit einem bodenseitig mit Druckflüssigkeit beaufschlagbaren Zylinder (12) und einem in in ringförmigen Einstichen (48,50) des Zylinders angeordneten Führungs-, Dicht- und/oder Abstreifringen (60;62,63) geführten, öffnungsseitig aus dem Zylinder (12) herausragenden Plungerkolben (16), **gekennzeichnet durch**
- einen am Zylindermantel (30) angeordneten hydraulischen Signalabgriffstutzen (34),
- eine den Zylindermantel (30) durchsetzende, den Signalabgriffstutzen (34) mit dem Zylinderinneren verbindende Querbohrung (40),
- einen auf der Zylinderinnenseite der Querbohrung (40) angeordneten, an seiner öffnungsseitigen und bodenseitigen Flanke durch je einen über die Zylinderinnenfläche überstehenden Führungs- und/oder Dichtring (60,62) begrenzten Ringkanal (42), wobei der die bodenseitige Flanke begrenzende Führungs- und Dichtring (62) als offener, an seinen Öffnungskanten einen Haarspalt bildender Metallring ausgebildet ist, der in einem mit einem elastomeren Dichtring (63) hinterlegten ringförmigen Einstich (50) des Zylinders (12) angeordnet ist, und
- mindestens eine im Plungerkolben (16) angeordnete, mit der Bodenseite des Zylinderinnenraums kommunizierende, im Abstand vom bodenseitigen Kolbenende (26) den Kolbenmantel (22) durchdringende Steuerbohrung (28).

2. Plungerzylinder nach Anspruch 1, **dadurch gekennzeichnet,** daß die radial gemessene Wandstärke des Metallrings (62) ein Mehrfaches der Tiefe des Ringkanals (42) beträgt.

3. Plungerzylinder nach Anspruch 1 oder 2, **dadurch gekennzeichnet,** daß die axiale Erstreckung des Metallrings (62) ein Mehrfaches seiner radial gemessenen Wandstärke beträgt.

4. Plungerzylinder nach einem der Ansprüche 1 bis 3, **dadurch gekennzeichnet,** daß die Wandstärke des hinterlegten elastomeren Dichtrings (63) ein Mehrfaches der radial gemessenen Wandstärke des Metallrings (62) beträgt.

5. Plungerzylinder nach einem der Ansprüche 1 bis 4, **dadurch gekennzeichnet,** daß in bodenseitigem Abstand von dem die Ringnut (42) bodenseitig begrenzenden Führungs- und Dichtring (62) ein Dichtring (64) aus Kunststoff in einem mit einem elastomeren Dichtring (65) hinterlegten ringförmigen Einstich (52) des Zylinders (12) angeordnet ist.

6. Plungerzylinder nach Anspruch 5, **dadurch gekennzeichnet,** daß der vorzugsweise aus PTFE bestehende Kunststoff-Dichtring (64) offen ist und an seinen Öffnungskanten einen Haarspalt bildet.

7. Plungerzylinder nach einem der Ansprüche 1 bis 6, **dadurch gekennzeichnet,** daß der den Ringkanal (42) öffnungsseitig begrenzende Führungs- und/oder Dichtring (60) als Führungsband ausgebildet ist.

8. Plungerzylinder nach einem der Ansprüche 5 bis 7, **dadurch gekennzeichnet,** daß in bodenseitigem Abstand vom Kunststoff-Dichtring (64) ein im Axialschnitt langgestrecktes ringförmiges Führungsband (66) angeordnet ist.

9. Plungerzylinder nach Anspruch 7 oder 8, **dadurch gekennzeichnet,** daß das Führungsband (60,66) aus mit Bronze gefülltem PTFE oder aus Epoxidharz-getränktem Textilband besteht.

10. Plungerzylinder nach einem der Ansprüche 1 bis 9, **dadurch gekennzeichnet,** daß der Signalabgriffstutzen (34) in der Nähe des öffnungsseitigen Zylinderendes (14) angeordnet ist.

11. Plungerzylinder nach einem der Ansprüche 1 bis 10, **dadurch gekennzeichnet,** daß der Plungerkolben (16) einen bodenseitig offenen Hohlraum (24) aufweist und daß mehrere über den Umfang verteilt angeordnete, in den Hohlraum (24) mündende Querbohrungen als Steuerbohrungen (28) vorgesehen sind.

12. Plungerzylinder nach einem der Ansprüche 1 bis 11, **gekennzeichnet durch** eine am Zylindermantel (30) in der Nähe des bodenseitigen Endes (10) angeordneten, mit der Druckflüssigkeit beaufschlagbaren Anschlußstutzen (32).

13. Plungerzylinder nach einem der Ansprüche 1 bis 12, **dadurch gekennzeichnet,** daß der Plungerkolben (16) mit einem bodenseitigen zylindrischen Hohlraum (24) auf einen unter Freilassung eines Ringraums (70) koaxial über den Zylinderboden (10) überstehenden zylindrischen Dämpfungszapfen (68) aufschiebbar ist.

14. Plungerzylinder nach Anspruch 13, **dadurch gekennzeichnet,** daß der zylindrische Dämpfungszapfen (68) einen stirnseitigen Führungskonus (74) aufweist.

15. Plungerzylinder nach Anspruch 13 oder 14, **dadurch gekennzeichnet,** daß der Hohlraum (24) des Plungerkolbens (16) zum bodenseitigen Kolbenende (26) hin konisch erweitert ist.

16. Plungerzylinder nach einem der Ansprüche 12 bis 15, **dadurch gekennzeichnet,** daß der Zylinder (12) im Bereich des Anschlußstutzens (32) eine einen Ringkanal (38) bildende Querschnittserweiterung aufweist, die bodenseitig durch eine Konusflanke begrenzt ist.

17. Plungerzylinder nach Anspruch 16, **dadurch gekennzeichnet,** daß die bodenseitige Kante (Dämpfungskante 78) der Konusflanke hinter der bodenseitigen Kante (Führungskante 72) des Führungskonus (74) angeordnet ist.

18. Plungerzylinder nach Anspruch 17, **dadurch gekennzeichnet,** daß der Abstand der Steuerbohrungen (28) vom bodenseitigen Kolbenende (26) größer als der Abstand der bodenseitigen Konuskanten (72,78) vom Zylinderboden (10) ist.

19. Plungerzylinder nach einem der Ansprüche 13 bis 18, **dadurch gekennzeichnet,** daß der Dämpfungszapfen (68) mindestens eine Ringnut (71) aufweist.

20. Plungerzylinder nach einem der Ansprüche 13 bis 19, **dadurch gekennzeichnet,** daß der Dämpfungszapfen (68) ein Untermaß von wenigen Zehntel mm, vorzugsweise ca. 2/10 mm gegenüber dem Innenmaß des benachbarten Hohlraums (24) des Plungerkolbens (16) aufweist.

21. Plungerzylinder nach einem der Ansprüche 13 bis 20, **dadurch gekennzeichnet,** daß der Zylinder (12) in seinem bodennahen Bereich ein Übermaß von wenigen Zehntel mm, vorzugsweise ca. 2/10 mm gegenüber dem Außenmaß des Plungerkolbens (16) aufweist.

## Claims

1. Plunger-type cylinder comprising a cylinder (12), which is at the bottom loaded with a hydraulic medium, and a plunger piston (16), which is arranged in guide-, sealing- and/or slip rings located in annular recesses (48, 50̸) of the cylinder and which protrudes at the open side from the plunger-type piston (16),
**characterised by**
- a hydraulic signal-pickup socket (30̸), arranged on the cylinder casing (30̸),
- a transverse bore (40̸) which passes through the cylinder casing (30̸) and connects the siganl-pickup socket (34) to the interior of the cylinder,
- an annular channel (42), arranged on the cylinder inside of the transverse bore (40̸) and defined at its flank of the opening and bottom by a respective guide- and/or sealing ring (60̸, 62) which protrudes over the cylinder inside surface, in which respect the guide- and sealing ring (62) which defines the bottom flank is arranged as an open metal ring, which forms a hairline gap at its opening edges and which is arranged in an annular cylinder recess (50̸) of the cylinder (12) which is underlaid with an elastomeric sealing ring (63),
- at least one control bore (28), which is arranged in the plunger piston (16), communicates with the cylinder bottom of the cylinder's inside area and passes at a distance from the bottom piston end (26) through the piston casing (22).

2. Plunger-type cylinder according to claim 1, **characterised in that** the radially measured wall thickness of the metal ring (62) is in multiples of the depth of the annular channel (42).

3. Plunger-type cylinder according to claim 1 or 2, **characterised in that** the axial extent of the metal ring (62) as in multiples of its radially measured wall thickness.

4. Plunger-type cylinder according to one of claims 1 to 3, **characterised in that** the wall thickness of the underlaid elastomeric sealing ring (63) is in multiples of the radially measured wall thickness of the metal ring (62).

5. Plunger-type cylinder according to one of claims 1 to 4, **characterised in that** at a bottom distance from the guide- and sealing ring (62), which defines the annular groove (42) at the bottom, is arranged a plastic sealing ring (64) comprising an annular recess (52) of cylinder (12), which is underlaid by an elastomeric sealing ring (65).

6. Plunger-type cylinder according to claim 5, **characterised in that** a plastic sealing ring (64), which is preferably made of PTFE, is open and forms a hairline gap at its opening edges.

7. Plunger-type cylinder according to one of claims 1 to 6, **characterised in that** the guide- and/or sealing ring (60̸), which defines the annular channel (42) at the opening, is arranged as a guide band.

8. Plunger-type cylinder according to one of claims 5 to 7, **characterised in that** an annular guide band (66), which extends in the axial cross-section, is arranged at a bottom distance from the plastic sealing ring (64).

9. Plunger-type cylinder according to claim 7 or 8, **characterised in that** the guide band (60̸, 66) is made of bronze-filled pTFE or of an epoxy-resin soaked textile band.

10. Plunger-type cylinder according to one of claims 1 to 9, **characterised in that** the signal-pickup socket (34) is arranged near the open cylinder end (14).

11. Plunger-type cylinder according to one of claims 1 to 10̸ **characterised in that** the plunger piston (16) comprises a cavity (24) which is open at the bottom, and that a plurality of peripherally spaced transverse bores, which terminate in the cavity (24), are provided as control bores (28).

12. Plunger-type cylinder according to one of claims 1 to 11, **characterised by** a connecting socket (32), which is arranged on the cylinder casing (30̸) near the bottom end (10̸) and loaded with a hydraulic medium.

13. Plunger-type cylinder according to one of claims 1 to 12, **characterised in that** the plunger piston (16) is pushed with a bottom cylindrical cavity (24) onto a cylindrical damping pin (68) which protrudes coaxially over the cylinder bottom (10̸) whilst keeping free an annular space (70̸).

14. Plunger-type cylinder according to claim 13, **characterised in that** the cylindrical damping pin (68) comprises a front guide cone (74).

15. Plunger-type cylinder according to claim 13 or 14, **characterised in that** the cavity (24) of the plunger piston (16) is conically widened towards the bottom end of the piston (26).

16. Plunger-type cylinder according to one of claims 12 to 15, **characterised in that** the cylinder (12) comprises in the area of the connecting socket (32) a cross-sectional widening, which forms an annular channel (38) and which is at the bottom defined by a conical flank.

17. Plunger-type cylinder according to claim 16, **characterised in that** the bottom edge (damping edge 78) of the conical flank is arranged behind the bottom edge (guide edge 72) of the guide cone (74).

18. Plunger-type cylinder according to claim 17, **characterised in that** the distance of the control bores (28) to the bottom end of the piston (26) is greater than the distance of the bottom cone edges (72, 78) from the cylinder bottom (10̸).

19. Plunger-type cylinder according to one of claims 13 5to 18, **characterised in that** the damping pin (68) comprises at least one annular groove (71).

20. Plunger-type cylinder according to one of claims 13 to 19, **characterised in that** the damping pin (68) is under-dimensioned by a few tenths of a mm, preferably approximately 2/10̸ mm, relative to the inside dimension of the adjacent cavity (24) of the plunger piston (16).

21. Plunger-type cylinder according to one of claims 13 to 20̸, **characterised in that** the cylinder (12) is over-dimensioned in the bottom area by a few tenths of a mm, preferably approximately 2/10̸ mm, relative to the outside dimension of the plunger piston (16).

## Revendications

1. Vérin à piston plongeur, comprenant un cylindre (12) pouvant être alimenté en fluide sous pression du côté fond, et un piston plongeur (16) guidé dans des bagues de guidage, d'étanchéité et/ou de raclage (60; 62, 63) placées dans des encoches annulaires (48, 50), et dépassant du cylindre (12) du côté ouverture, **caractérisé en ce** qu'il comprend
- une tubulure de prélèvement de signaux hydrauliques (34) montée sur le corps (30) du cylindre,
- un alésage transversal (40) qui traverse le corps (30) du cylindre et relie la tubulure de prélèvement de signaux (34) à l'intérieur du cylindre,
- un canal annulaire (42) disposé sur la face intérieure cylindrique de l'alésage (40), délimité sur son flanc du côté ouverture et du côté fond par respectivement une bague de guidage et/ou d'étanchéité (60, 62) en saillie par rapport à la surface intérieure du cylindre, la bague de guidage et d'étanchéité (62) délimitant le flanc du côté fond étant conformée en bague métallique ouverte et formant sur ses bords d'ouverture une fente capillaire qui est disposée dans une encoche (50) du cylindre (12) garnie d'une bague d'étanchéité élastomère (63), et
- au moins un alésage de commande (28) prévu dans le piston plongeur (16), communiquant avec le côté fond de l'intérieur du cylindre et traversant le corps (22) du piston à distance de l'extrémité (26) du piston située du côté fond.

2. Vérin à piston plongeur selon la revendication 1, caractérisé en ce que l'épaisseur de paroi de la bague métallique (62) mesurée dans le sens radial est égale à un multiple de la profondeur du canal annulaire (42).

3. Vérin à piston plongeur selon l'une des revendications 1 ou 2, caractérisé en ce que l'extension axiale de la bague métallique (62) est égale à un multiple de son épaisseur de paroi mesurée dans le sens radial.

4. Vérin à piston plongeur selon l'une des revendications 1 à 3, caractérisé en ce que l'épaisseur de paroi de la bague d'étanchéité élastomère (63) placée derrière est égale à un multiple de l'épaisseur de paroi de la bague métallique (62) mesurée dans le sens radial.

5. Vérin à piston plongeur selon l'une des revendications 1 à 4, caractérisé en ce que, à distance de la bague de guidage et d'étanchéité (62) située du côté fond et délimitant la rainure annulaire (42) du côté fond, une bague d'étanchéité (64) en matière plastique est disposée dans une encoche (52) du cylindre (12) doublée d'une bague d'étanchéité élastomère (65).

6. Vérin à piston plongeur selon la revendication 5, caractérisé en ce que la bague d'étanchéité (64) en matière plastique réalisée de préférence en PTFE est ouverte et forme sur ses arêtes d'ouverture une fente capillaire.

7. Vérin à piston plongeur selon l'une des revendications 1 à 6, caractérisé en ce que la bague de guidage et/ou d'étanchéité (60) délimitant le canal annulaire (42) du côté ouverture est conformée en bande de guidage.

8. Vérin à piston plongeur selon l'une des revendications 5 à 7, caractérisé en ce que, à distance de la bague d'étanchéité en matière plastique (64), du côté fond, est disposée une bande de guidage (66) annulaire à section axiale allongée.

9. Vérin à piston plongeur selon l'une des revendications 7 ou 8, caractérisé en ce que la bande de guidage (60, 66) est constituée de PTFE chargé de bronze ou d'une bande textile imprégnée de résine époxy.

10. Vérin à piston plongeur selon l'une des revendications 1 à 9, caractérisé en ce que la tubulure de prise de signaux (34) est disposée à proximité de l'extrémité (14) du cylindre située du côté ouverture.

11. Vérin à piston plongeur selon l'une des revendications 1 à 10, caractérisé en ce que le piston plongeur (16) comporte une cavité (24) ouverte du côté fond, et que plusieurs alésages transversaux répartis sur la périphérie et débouchant dans la cavité (24) sont prévus comme alésages de commande (28).

12. Vérin à piston plongeur selon l'une des revendications 1 à 11, caractérisé en ce qu'il comprend une tubulure de raccordement (32) prévue sur le corps (30) du cylindre, à proximité de l'extrémité (10) située du côté fond et pouvant être alimentée en fluide sous pression.

13. Vérin à piston plongeur selon l'une des revendications 1 à 12, caractérisé en ce que le piston plongeur (16) peut être emboîté avec une cavité cylindrique (24) située du côté fond, sur un tourillon d'amortissement (68) cylindrique qui dépasse coaxialement du fond (10) du cylindre, en laissant subsister un volume annulaire (70).

14. Vérin à piston plongeur selon la revendication 13, caractérisé en ce que le tourillon d'amortissement cylindrique (68) comprend un cône de guidage frontal (74).

15. Vérin à piston plongeur selon l'une des revendications 13 ou 14, caractérisé en ce que la cavité (24) du piston plongeur (16) s'élargit de manière conique en direction de l'extrémité (26) du piston située du côté fond.

16. Vérin à piston plongeur selon l'une des revendications 12 à 15, caractérisé en ce que le cylindre (12) présente, dans la région de la tubulure de raccordement (32), un élargissement de la section transversale qui forme un canal annulaire (38) et est délimité du côté fond par un flanc conique.

17. Vérin à piston plongeur selon la revendication 16, caractérisé en ce que l'arête (arête d'amortissement 78) du flanc conique du côté fond est disposée derrière l'arête (arête de guidage 72) du cône de guidage (74).

18. Vérin à piston plongeur selon la revendication 17, caractérisé en ce que la distance entre les alésages de commande (28) et l'extrémité (26) du piston du côté fond est plus grande que la distance entre les arêtes coniques (72, 78) situées du côté fond et le fond (10) du cylindre.

19. Vérin à piston plongeur selon l'une des revendications 13 à 18, caractérisé en ce que le tourillon d'amortissement (68) présente au moins une rainure annulaire (71).

20. Vérin à piston plongeur selon l'une des revendications 13 à 19, caractérisé en ce que le tourillon d'amortissement (68) présente un écart en moins de quelques dixièmes de mm, de préférence d'environ 2/10 mm, par rapport à la dimension intérieure de la cavité voisine (24) du piston plongeur (16).

21. Vérin à piston plongeur selon l'une des revendications 13 à 20, caractérisé en ce que le cylindre (12) présente dans sa section près du fond, un excès de quelques dixièmes de mm, de préférence d'environ 2/10 mm, par rapport à la dimension extérieure du piston plongeur (16).
